# EUROPÄISCHE PATENTSCHRIFT

(11) **EP 1 734 483 B1**
(45) Veröffentlichungstag und Bekanntmachung des Hinweises auf die Patenterteilung: **17.12.2008**
(21) Anmeldenummer: 06006097.7
(22) Anmeldetag: 24.03.2006
(51) Int. Cl.: G07C 9/00, G06K 7/08

(54) **Zugangskontrollsystem**
Access control system
Système de contrôle d'accès

(30) Priorität: 18.04.2005 DE 102005017841
(43) Veröffentlichungstag der Anmeldung: 20.12.2006
(73) Patentinhaber: SkiData AG, 5083 Gartenau (AT)
(72) Erfinder: Ponert, Gregor, 5020 Salzburg (AT); Wallerstorfer, Kurt, 5204 Strasswalchen (AT)
(74) Vertreter: Haft, von Puttkamer, Berngruber

(56) Entgegenhaltungen:
- WO-A-01/82235
- AT-B- 391 373
- DE-U1- 9 319 568
- FR-A- 2 777 660
- US-A1- 2004 074 966

## Beschreibung

Die Erfindung bezieht sich auf ein System mit einer Zugangskontrollvorrichtung mit einer berührungslos wirkenden Zugangsberechtigungs-Leseeinrichtung nach dem Oberbegriff des Anspruchs 1.

Ein derartiges System ist zum Beispiel aus US 2004074966 und aus AT 000 601 U1 bereits bekannt. Die Zugangskontrollvorrichtung ist dabei an einem Skilift und der vom Benutzer in Bodennähe getragene Datenträger im Ski oder Skischuh des Skifahrers vorgesehen.

Beim Erwerb der Zugangsberechtigung muss der Datenträger z.B. an einer Kasse mit einer Codiereinrichtung mit der Zugangsberechtigung codiert werden. Während die Codierung von kartenförmigen oder beispielsweise als Armbanduhr ausgebildeten Datenträgern mit dem Codiergerät an einer Kasse ohne weiteres möglich ist, stellt das Codieren eines Datenträgers an einem Ski oder Skischuh ein Problem dar. So müssen die Skier zum Codieren gegebenenfalls abgeschnallt und zumindest ein Skischuh ausgezogen und an der Kassa umständlich und mit erheblichem Zeitaufwand hin- und hergereicht werden.

Aufgabe der Erfindung ist es, das Codieren von in Bodennähe getragenen Datenträgern, insbesondere in einem Ski oder Skischuh, wesentlich zu vereinfachen.

Zum Codieren des Datenträgers im Ski, Skischuh oder dergleichen Gegenstand am Benutzer in Bodennähe weist die Codiereinrichtung eine Antenne auf, die im Bodenbereich angeordnet ist. Dazu kann die Antenne in den Boden eingelassen sein, auf dem Boden aufliegen oder beispielsweise an der Unterseite einer Matte vorgesehen sein, die den Durchgang bedeckt. Die Zugangskontrollvorrichtung des erfindungsgemäßen Systems kann eine beliebige Personvereinzelungseinrichtung sein, beispielsweise eine Drehsperre, Lichtschranke und dergleichen. Die Zugangsberechtigungs-Leseeinrichtung ist mit einer Auswerteeinheit verbunden, die den Zugang bei Lesung einer gültigen Zugangsberechtigung freigibt, d.h. beispielsweise bei einer von einem Motor angetriebenen Drehsperre den Motor ansteuert, so dass der Benutzer des Datenträgers die Drehsperre passieren kann.

Nach der Erfindung wird zum Codieren des Datenträgers im Ski, Skischuh oder sonstigen Gegenstand, den der Benutzer in Bodennähe trägt, ein Umkopier-Datenträger verwendet, den der Benutzer beispielsweise an der Kassa erhält. Auf dem Umkopier-Datenträger ist eine Zugangsberechtigung zusammen mit einer Codierberechtigung abgelegt, um eine Zugangsberechtigung auf den Datenträger im Ski, Skischuh oder sonstigen Gegenstand zu codieren.

Das Codieren des Datenträgers im Ski, Skischuh oder sonstigen Gegenstand erfolgt vorzugsweise beim Durchgang durch die Zugangskontrollvorrichtung.

Dazu wird der Umkopier-Datenträger von einer Leseeinrichtung an der Zugangskontrollvorrichtung gelesen. Die Leseeinrichtung kann die berührungslos wirkende Zugangsberechtigungs-Leseeinrichtung oder eine kontaktbehaftete Zugangsberechtigungs-Leseeinrichtung an der Zugangskontrollvorrichtung sein, aber auch eine gesonderte Umkopier-Leseeinrichtung.

Der Umkopier-Datenträger kann ein Barcode- oder Magnetticket oder ein kontaktbehaftetes Ticket mit einem Chip sein. In diesem Fall kann die kontaktbehaftete, beispielsweise als Einsteckleser ausgebildete Zugangsberechtigungs-Leseeinrichtung zum Lesen des Umkopier-Datenträgers verwendet werden. Wenn ein berührungslos arbeitender Datenträger, z.B. ein RFID-Transponder, als Umkopier-Datenträger verwendet wird, kann die berührungslos wirkende, im Bodenbereich angeordnete Zugangsberechtigungs-Leseeinrichtung die Leseeinrichtung für den Umkopier-Datenträger bilden.

Die von dem Umkopier-Datenträger mit der Leseeinrichtung ausgelesene Zugangsberechtigung wird auf den Datenträger im Ski, Skischuh oder dergleichen Gegenstand am Benutzer in Bodennähe berührungslos codiert. Dazu kann neben der Leseeinrichtung eine gesonderte Codiereinrichtung vorgesehen sein, vorzugsweise ist die Leseeinrichtung jedoch als kombinierte Lese- und Codiereinrichtung ausgebildet.

Die Antenne der Codiereinrichtung kann durch die Antenne gebildet sein, an die die Zugangsberechtigungs-Leseeinrichtung der Zugangskontrollvorrichtung angeschlossen ist, welche bei gültiger Lesung einer Zugangsberechtigung den Zugang freigibt. Die Zugangsberechtigungs-Leseeinrichtung an der Zugangskontrollvorrichtung kann eine kombinierte Lese- und Codiereinrichtung sein. Falls die Zugangsberechtigungs-Leseeinrichtung als kombinierte Lese- und Codiereinrichtung ausgebildet ist, kann zudem die Codiereinrichtung zum Codieren der Zugangsberechtigungsdaten von dem Umkopier-Datenträger auf den Datenträger im Ski, Skischuh oder dergleichen Gegenstand in Bodennähe durch diese kombinierte Lese- und Codiereinrichtung gebildet sein.

Nach dem Codieren der Zugangsberechtigung auf den Datenträger im Ski, Skischuh oder dergleichen Gegenstand wird die Codierberechtigung auf dem Umkopier-Datenträger gelöscht, um eine Verwendung des Umkopier-Datenträgers zum Codieren weiterer Datenträger zu verhindern.

Da die Zugangskontrollvorrichtung entweder mit angeschnallten Skiern passiert werden kann, die Skier jedoch auch mit der Hand gehalten und getragen werden können, ist vorzugsweise eine weitere Antenne oberhalb des Bodens vorgesehen, um den Datenträger im Ski beim Passieren der Zugangskontrollvorrichtung mit der Zugangsberechtigung zu codieren.

Diese weitere Antenne ist vorzugsweise die Antenne der Zugangsberechtigungs-Leseeinrichtung, die zum Auslesen einer Zugangsberechtigung vorgesehen ist, die in einem Datenträger abgelegt ist, welche die Benutzer weiter oben, also in oder an der Hose, am Oberkörper, am Arm oder der Kopfbedeckung tragen. Der Transaktionsbereich dieser Antenne reicht also im Allgemeinen von Kniehöhe bis zum Kopf, also von etwa 50 cm bis 2 m.

D.h. erfindungsgemäß kann eine einzige kombinierte Lese- und Codiereinrichtung vorgesehen sein, die zugleich die Zugangsberechtigungs-Leseeinrichtung, die Umkopier-Leseeinrichtung und die Codiereinrichtung bildet. Die kombinierte Lese- und Codiereinrichtung ist dabei an die Antenne im Bodenbereich angeschlossen, vorzugsweise auch an die Antenne oberhalb des Bodens. Zusätzlich kann sie mit einem Einsteckleser verbunden sein, wenn kontaktbehaftete Zugangsberechtigungs-Datenträger und/oder Umkopier-Datenträger verwendet werden.

Zwar sind im Allgemeinen beide Skier bzw. beide Skischuhe jeweils mit einem Datenträger versehen, jedoch wird vorzugsweise nur der Datenträger in einem der beiden Skier bzw. Skischuhe mit der Zugangsberechtigung codiert, um eine Duplizierung von Zugangsberechtigungen zu vermeiden.

Das erfindungsgemäße System ist in erster Linie für Zugangskontrollvorrichtungen an Skiliften und dergleichen Wintersportanlagen bestimmt, also für Datenträger, die beispielsweise in Alpinski, Langlaufski, Snowboards, Schlitten und dergleichen bzw. Skischuhen, Snowboardstiefeln und dergleichen vorgesehen sind. Es kommen jedoch auch andere, von einem Benutzer in Bodennähe getragene Gegenstände zur Aufnahme des Datenträgers in Betracht, beispielsweise Skistöcke, Turnschuhe und dergleichen.

Nachstehend ist eine Ausführungsform der erfindungsgemäßen Vorrichtung anhand der beigefügten Zeichnung beispielhaft näher erläutert, deren einzige Figur schematisch eine Zugangskontrollvorrichtung zu einer Wintersportanlage zeigt.

Die Zugangskontrollvorrichtung 1 weist eine Zugangsspur 2 auf, an der eine Lese- und Codiereinrichtung 3 mit einer Antenne 5 angeordnet ist, die sich im Inneren des Gehäuses 8 befindet und deshalb gestrichelt dargestellt ist.

Die Lese- und Codiereinrichtung 3 ist mit einer nicht dargestellten Auswerteeinheit verbunden, die eine Drehsperre 6 ansteuert, welche den Zugang 2 freigibt, wenn die Lese- und Codiereinrichtung 3 eine gültige Zugangsberechtigung von einem berührungslosen Datenträger, beispielsweise einem RFID-Transponder, ausliest, den der Benutzer, z.B. in der Brusttasche oder wie dargestellt in einer Armbanduhr 4 integriert, trägt.

In dem Gehäuse (8) der Lese- und Codiereinrichtung (3) sind neben der Elektronik für die Lese- und Codiereinrichtung (3) und die Auswerteeinheit das Getriebe und der Motor für die Drehsperre (6) und weitere Komponenten zum Betrieb der Zugangskontrollvorrichtung (1) vorgesehen.

Die Zugangskontrollvorrichtung 1 kann zudem von einem Skifahrer passiert werden, der auf Ski 7 mit einem Datenträger 9 steht, in dem eine Zugangsberechtigung abgelegt ist. Dazu ist am Boden der Zugangsspur 2 eine weitere Antenne 11 vorgesehen, die gleichfalls mit der Lese- und Codiereinrichtung 3 verbunden ist.

Während der Datenträger 4 in der Armbanduhr mit einer Codiereinrichtung an einer Kassa bei Erwerb der Zugangsberechtigung problemlos codiert werden kann, ist eine Codierung des Datenträgers 9 im Ski 7 an einer Kassa mit Problemen verbunden.

Dabei ist deshalb ein Umkodier-Datenträger 12 vorgesehen, beispielsweise in Form eines kartenförmigen RFID-Transponders. Der Umkopier-Datenträger 12 kann mit der Codiereinrichtung an der Kassa mit einer Codierberechtigung für eine Zugangsberechtigung codiert werden. Mit der Lese- und Codiereinrichtung 3 wird die Codierberechtigung auf dem Umkopier-Datenträger 12 über die Antenne 5 ausgelesen und über die Antenne 11 die Zugangsberechtigung auf den Datenträger 9 im Ski codiert und anschließend die Codierberechtigung auf dem Umkopier-Datenträger 12 gelöscht. Damit ist der Datenträger 9 im Ski 7 mit einer gültigen Zugangsberechtigung versehen, so dass bei diesem Zugang und je nach Gültigkeitsdauer der Zugangsberechtigung bei den nachfolgenden Zugängen mit dem Datenträger 9 im Ski 7 die Lese- und Codiereinrichtung 3 über die Antenne 11 eine gültige Zugangsberechtigung erfasst und damit die Drehsperre 6 freigibt.

## Patentansprüche

1. System mit einer Zugangskontrollvorrichtung (1) mit einer berührungslos wirkenden Zugangsberechtigungs-Leseeinrichtung zum Auslesen einer Zugangsberechtigung, die in einem Zugangsberechtigungs-Datenträger (9) abgelegt ist, der von einem Gegenstand aufgenommen ist, den der Benutzer in Bodennähe trägt, wobei
• die Zugangsberechtigungs-Leseeinrichtung eine im Bodenbereich angeordnete Antenne (11) aufweist und mit einer Auswerteeinheit verbunden ist, die den Zugang (2) bei Lesung einer gültigen Zugangsberechtigung freigibt,
und das System
• eine Codiereinrichtung mit einer im Bodenbereich angeordneten Antenne (11) zum berührungslosen Codieren der Zugangsberechtigung auf dem Zugangsberechtigungs-Datenträger (9) enthält,
**gekennzeichnet dadurch, dass** das System
• einen Umkopier-Datenträger (12) aufweist, auf den beim Erwerb eine Codierberechtigung für eine Zugangsberechtigung und eine Zugangsberechtigung abgelegt sind, und das System
• eine Umkopier-Leseeinrichtung zum Lesen der Codierberechtigung und der Zugangsberechtigung auf dem Umkopier-Datenträger (12) enthält,
wobei
• die Codierberechtigung nach dem Codieren auf dem Umkopier-Datenträger (12) gelöscht wird.

2. System nach Anspruch 1, **dadurch gekennzeichnet, dass** die Umkopier-Leseeinrichtung an der Zugangskontrollvorrichtung (1) vorgesehen ist.

3. System nach Anspruch 1 und 2, **dadurch gekennzeichnet, dass** die Umkopier-Leseeinrichtung durch die berührungslos wirkende Zugangsberechtigungs-Leseeinrichtung an der Zugangskontrollvorrichtung (1) gebildet wird.

4. System nach Anspruch 1, **dadurch gekennzeichnet, dass** die Antenne (11) der Codiereinrichtung durch die Antenne der Zugangsberechtigungs-Leseeinrichtung im Bodenbereich gebildet wird.

5. System nach einem der vorstehenden Ansprüche, **dadurch gekennzeichnet, dass** die Zugangsberechtigungs-Leseeinrichtung an der Zugangskontrollvorrichtung (1) eine weitere oberhalb des Bodens angeordnete Antenne (5) aufweist.

6. System nach Anspruch 5, **dadurch gekennzeichnet, dass** die Antenne (5) oberhalb des Bodens eine weitere Antenne der Codiereinrichtung bildet.

7. System nach Anspruch 1, **dadurch gekennzeichnet, dass** die Zugangsberechtigungs-Leseeinrichtung, die Umkopier-Leseeinrichtung und die Codiereinrichtung durch eine kombinierte Lese- und Codiereinrichtung (3) gebildet werden.

8. System nach Anspruch 1, **dadurch gekennzeichnet, dass** der Gegenstand, der den Zugansberechtigungs-Datenträger (9) aufnimmt, ein Schuh oder ein Ski ist.

9. System nach Anspruch 8, **dadurch gekennzeichnet, dass** die Zugangsberechtigung aus dem Umkopier-Datenträger (12) nur in einem Schuh bzw. Ski (7) abgelegt wird, wenn beide Schuhe bzw. Skier(7) des Benutzers mit jeweils einem Zugangsberechtigungs-Datenträger (9) versehen sind.

## Claims

1. System comprising access control means (1) including non-contacting access authorization reading means for reading an access authorization stored in access authorization data storage media (9) received in an object the user carries near the ground,
said access authorization reading means comprising an antenna (11) positioned in the ground area and coupled to an evaluation unit adapted to unlock access assembly (2) on reading a valid access authorization, and
said system also comprising encoding means including an antenna (11) positioned in the ground area for non-contacting encoding of the access authorization stored on access authorization data storage media (9);
**characterized in that** the system further comprises copy-transfer data media (1) which when purchased has stored thereon an access authorization encoding authorization for access authorization, and **in that** the system includes a copy-transfer reading means for reading said encoding authorization and the access authorization on said copy-transfer media (12), said encoding authorization being erased from the copy-transfer data storage media (12) following said encoding.

2. System as in claim 1, **characterized in that** said copy-transfer reading means is positioned at access control means (1).

3. System as in claims 1 and 2, **characterized in that** said copy-transfer reading means is formed by the non-contacting access authorization reading means at access control means (1).

4. System as in claim 1, **characterized by** antenna (11) of said encoding means being formed by the antenna of the access authorization reading means positioned in the ground area.

5. System as in any of the preceding claims, **characterized in that** the access authorization reading means at access control means (1) includes another antenna (5) positoned above the ground.

6. System as in claim 5, **characterized in that** said above-ground antenna (5) forms forms another antenna of said encoding means.

7. System as in claim 1, **characterized by** the access authorization reading means, the copy-transfer reading means and the encoding means being formed by a combined reading and encoding means (3).

8. System as in claim 1, **characterized in that** the object receiving the access authorization data storage media (9) is a shoe or a ski.

9. System as in claim 8, **characterized in that** the access authorization from copy-transfer data storage media (12) is deposited in a shoe or a ski (7) only in case both shoes or skis (7) of the user are each provided with an access authorization data storage media (9).

## Revendications

1. Système comportant un dispositif de contrôle d'accès (1) avec un dispositif de lecture d'autorisation d'entrée agissant sans contact pour lire une autorisation d'accès qui est déposée dans un support de données (9) d'autorisations d'accès qui est reçu par un objet que l'utilisateur porte à proximité du sol, dans lequel
• le dispositif de lecture d'autorisation d'accès présente une antenne (11) agencée dans la zone du sol et est relié à une unité d'évaluation qui libère l'accès (2) lorsqu'une autorisation d'accès valable est lue,
et le système
• contenant un dispositif de codage avec une antenne (11) agencée dans la zone du sol pour coder sans contact l'autorisation d'accès sur le support de données (9) d'autorisations d'accès,
**caractérisé en ce que** le système
• présente un support de données de recopiage (12) sur lequel sont déposées, à l'acquisition, une autorisation de codage pour une autorisation d'accès et une autorisation d'accès, et **en ce que** le système
• contient un dispositif de lecture de recopiage pour lire l'autorisation de codage et l'autorisation d'accès sur le support de données de recopiage (12),
dans lequel
• l'autorisation de codage est effacée sur le support de données de recopiage (12) après le codage.

2. Système selon la revendication 1, **caractérisé en ce que** le dispositif de lecture de recopiage est prévu sur le dispositif de contrôle d'accès (1).

3. Système selon la revendication 1 et 2, **caractérisé en ce que** le dispositif de lecture de recopiage est formé par le dispositif de lecture d'autorisations d'accès agissant sans contact sur le dispositif de contrôle d'accès (1).

4. Système selon la revendication 1, **caractérisé en ce que** l'antenne (11) du dispositif de codage est formée dans la zone du sol par l'antenne du dispositif de lecture d'autorisation d'accès.

5. Système selon l'une quelconque des revendications précédentes, **caractérisé en ce que** le dispositif de lecture d'autorisation d'accès présente sur le dispositif de contrôle d'accès (1) une autre antenne (5) agencée au-dessus du sol.

6. Système selon la revendication 5, **caractérisé en ce que** l'antenne (5) forme au-dessus du sol une autre antenne du dispositif de codage.

7. Système selon la revendication 1, **caractérisé en ce que** le dispositif de lecture d'autorisations d'accès, le dispositif de lecture de recopiage et le dispositif de codage sont formés par un dispositif combiné de lecture et de codage (3).

8. Système selon la revendication 1, **caractérisé en ce que** l'objet qui reçoit le support de données d'autorisations d'accès (9) est une chaussure ou un ski.

9. Système selon la revendication 8, **caractérisé en ce que** l'autorisation d'accès provenant du support de données de recopiage (12) n'est déposée que dans une chaussure ou un ski (7) lorsque les deux chaussures ou skis (7) de l'utilisateur sont chacun(e) pourvu(e)s d'un support de données d'autorisation d'accès (9).
